# EUROPÄISCHE PATENTSCHRIFT

(11) **EP 0 025 563 B1**
(45) Veröffentlichungstag und Bekanntmachung des Hinweises auf die Patenterteilung: **01.02.1984**
(21) Anmeldenummer: 80105283.8
(22) Anmeldetag: 04.09.1980
(51) Int. Cl.: B65B 41/12, B65H 19/10, A24C 5/20

(54) **Bobinenhalterung für Verpackungsmaschinen**
Spool holder for packaging machines
Support de bobine pour machines d'emballage

(30) Priorität: 18.09.1979 DE 2937661
(43) Veröffentlichungstag der Anmeldung: 25.03.1981
(62) Teilanmeldung aus: 81105615.9
(73) Patentinhaber: FOCKE & CO., 27283 Verden (DE)
(72) Erfinder: Focke, Heinz, D-2810 Verden (DE)
(74) Vertreter: Bolte, Erich, Dipl.-Ing.

## Beschreibung

Die Erfindung betrifft eine Bobinenhalterung für eine Verpackungsmaschine, insbesondere für eine Zigaretten-Packmaschine, mit einer axial verschiebbaren Achse zur Aufnahme wenigstens eines drehbaren Bobinenträgers für bahnförmiges Verpackungsmaterial.

Zuschnitte für die Herstellung von Packungen, insbesondere Zigarettenpackungen, werden häufig unmittelbar in bzw. an der Verpackungsmaschine von einer fortlaufenden Bahn des Verpackungsmaterials abgetrennt. Dies gilt insbesondere für dünnwandiges Verpackungsmaterial, z. B. für den Inneneinschlag aus Stanial für eine Zigarettenpackung.

Das in Rollen gewickelte (Bobine), bahnförmige Verpackungsmaterial findet dabei Aufnahme auf einem Bobinenträger (Trommel), der üblicherweise oberhalb der Verpackungsmaschine etwa in der Längsmittelebene derselben angeordnet ist. Von diesem Bobinenträger wird dann die Bahn nach Maßgabe der Herstellung von Zuschnitten durch die Verpackungsmaschine abgezogen. Bei schnell laufenden Verpakkungsmaschinen ist trotz umfänglicher Rollen des Verpackungsmaterials ein häufiger Austausch der leeren, verbrauchten Bobinen gegen volle erforderlich. Dabei wird jeweils die verbrauchte Bobine (bzw. ein z. B. aus Pappe bestehender Bobinenkern) von der Halterung (vom Bobinenträger) in Axialrichtung abgezogen und durch eine neue ersetzt. Die Bobine ist zu diesem Zweck auf dem Bobinenträger durch eine besondere, leicht lösbare Kopfmutter fixiert.

Eine Halterung für gewickelte Materialbahnen ist bereits aus der DE-A-2 344 706 bekannt. Bei dieser Halterung ist eine auf eine Papprolle aufgewickelte Materialbahn auf einer Hohlwelle zentrisch und axial unverschiebbar aufgespannt. Diese Hohlwelle ist auf einer im Durchmesser kleineren, feststehenden Hohlwelle drehbar gelagert. Zwei einander zugerichtete Stirnseiten der Hohlwellen sind durch eine Schraubspindel miteinander verbunden. Dazu weist die Schraubspindel an einer Seite ein Gewinde auf, welches mit einer Gewindehülse, die die Stirnseite der feststehenden Hohlwelle bildet, in Eingriff steht. Die andere Seite der Schraubspindel ist in einer fest mit der Stirnseite der sich drehenden Hohlwelle verbundenen Hülse drehbar und axial unverschieblich gelagert.

Auf diese Weise ist durch ein Verdrehen der Schraubspindel eine axiale Relativverschiebung der beiden Hohlwellen zueinander und damit ein Ausrichten der Materialbahn quer zu ihrer Ablaufrichtung möglich.

Bei dieser bekannten Halterung ist für das Bedienungspersonal der Wechsel der gewickelten Materialbahn (Bobine) häufig beschwerlich, insbesondere wenn die Bobinenhalterung mit größerem Abstand vom Seitenrand der unter Umständen breit ausladenden Verpackungsmaschine angeordnet ist. Die Bedienungsperson muß sich dann weit über die Verpackungsmaschine hinwegbeugen.

Der Erfindung liegt die Aufgabe zugrunde, eine Bobinenhalterung, insbesondere in Verbindung mit Verpackungsmaschinen, vorzuschlagen, die einen leichten, schnellen Bobinenwechsel ermöglicht.

Zur Lösung dieser Aufgabe ist die Erfindung dadurch gekennzeichnet, daß sich der auf der Achse angeordnete Bobinenträger bzw. eine Bobine in Arbeitsstellung oberhalb der Verpakkungsmaschine befindet und in eine Bereitschaftsstellung (insbesondere zum Auswechseln der Bobine) in einen Bereich seitlich oberhalb bzw. neben der Verpackungsmaschine bewegbar ist und umgekehrt.

Im Sinne des Anliegens der Erfindung kann die Bobinenhalterung zum Wechseln der Bobine über einen größeren Weg so weit seitlich verschoben werden, daß sie leicht zugänglich gehalten wird, nämlich im seitlichen Bereich der Verpackungsmaschine oder gar seitlich neben dieser.

Bei dem bevorzugten Ausführungsbeispiel der Erfindung ist der Bobinenträger axial verschiebbar und zu diesem Zweck auf einer Achse gelagert, die ihrerseits axial verschiebbar ist und dadurch die Seitwärtsbewegung der Bobine durchführt. Die Achse ist zu diesem Zweck mit einer Verlängerung, nämlich einem Lagerstück versehen, welches (gleitend) verschiebbar in einer ortsfesten Führung gelagert ist. In dem vorzugsweise als Hohlachse ausgebildeten Lagerstück ist nach einem weiteren Vorschlag ortsfest ein Druckmittelzylinder gelagert, dessen Kolbenstange mit der Achse bzw. dem Lagerstück derselben zur Durchführung der Axialverschiebung verbunden ist.

Ein Ausführungsbeispiel der Erfindung wird nachfolgend anhand der Zeichnung näher erläutert.

Es zeigen
Fig. 1 die Bobinenhalterung im Längs- bzw. Axialschnitt in Arbeitsstellung,
Fig. 2 die Bobinenhalterung gemäß Fig. 1 bei seitlich ausgefahrenem Bobinenträger, teilweise in Ansicht, teilweise im Axialschnitt.

Die in den Zeichnungen als Einzelheit gezeigte Bobinenhalterung kommt vorzugsweise in Verbindung mit einer Zigaretten-Packmaschine zum Einsatz. Die Bobinenhalterung ist dabei üblicherweise in der Längsmittelebene der Zigaretten-Packmaschine oberhalb derselben angeordnet. Als Teil der Zigaretten-Packmaschine oder einer anderen Verpackungsmaschine ist ein Sockel 10 des Maschinengestells wiedergegeben. Auf diesem bzw. an diesem ist die Bobinenhalterung mit außermittiger, seitlich versetzter Halterung für einen Bobinenträger 11 gelagert.

Der Bobinenträger 11 dient in üblicher Weise zur Aufnahme einer Bobine 12 aus einer aufgewickelten Bahn 13 des Verpackungsmaterials, zum Beispiel aus Stanniol. Der Bobinenträger 11 sitzt mit Lagern 14 und 15 drehbar auf einer Achse 16, die hier als Hohlachse ausgebildet ist. Der aus zwei Seitenteilen 17 und 18 gebildete Bobinenträger 11 wird durch eine mitdrehbare Hülse 19 zusammengehalten, die die Achse 16 umschließt.

Das auf der freien Seite gelagerte (kleinere) Seitenteil 17 ist in Axialrichtung von der Hülse 19 abziehbar, nach Lösen einer in besonderer Weise ausgebildeten Kopfmutter 20 bekannter Bauart. Nach Lösender Kopfmutter 20 und Abziehen des Seitenteils 17 kann die Bobine 12 ausgewechselt bzw. eine Bobine 12 auf den leergefahrenen Bobinenträger 11 nach Abziehen eines Bobinenkerns aufgesetzt werden.

Das fest auf der Hülse 19 und damit auf der Achse 16 angeordnete Seitenteil 18 ist bei dem vorliegenden Ausführungsbeispiel mit einer Bremstrommel 21 versehen, die mit einer bewegbaren Bremsbacke 22 zusammenwirkt.

Zum Wechseln der Bobine 12 ist der Bobinenträger 11 querverschiebbar, nämlich hier in Axialrichtung. Zu diesem Zweck ist die Achse 16 auf der zur Kopfmutter 20 gegenüberliegenden Seite mit einer Verlängerung in Gestalt eines Lagerstücks 23 versehen. Dieses als Hohlachse ausgebildete Lagerstück 23 wiederum findet gleitend Aufnahme in einem hier rohrförmigen Gehäuse 24. Das Gehäuse 24 ist auf der dem Bobinenträger 11 zugekehrten Seite mit einer Querschnittsverengung, nämlich einem Führungsabschnitt 25 versehen, in dem die Achse 16 bzw. das Lagerstück 23 gleitend geführt und gelagert ist.

Das Gehäuse 24 ist seinerseits ebenfalls axialverschiebbar - in engen Bereichen - und entsprechend auf dem Sockel 10 in einer Halterung 26 gelagert.

Das freie Ende des Lagerstücks 23 ist mit einem Bund 27 versehen, der als Anschlag zur Begrenzung der Bewegungen dient. Gegenanschläge 28 und 29 des Gehäuses 24 sind mit elastischen Auflagen versehen.

Innerhalb des hohlen Lagerstücks 23 der Achse 16 ist ein länglicher, schlanker Druckmittelzylinder 30, insbesondere ein pneumatischer Zylinder, ortfest gelagert, nämlich mit dem Boden des Gehäuses 24 verbunden. In dem Druckmittelzylinder 30 ist ein Kolben 31 verschiebbar, der über Anschlußstücke 32, 33 in der einen oder anderen Richtung mit Druckluft beaufschlagbar ist. Das aus dem Druckmittelzylinder 30 heraustretende Ende einer Kolbenstange 34 ist mit dem Lagerstück 23 und damit mit der Achse 16 im Bereich einer Zwischenwand 35 verbunden.

Bei einer Beaufschlagung des Kolbens 31 in der Stellung gemäß F i g. 1 wandert dieser innerhalb des Druckmittelzylinders 30 bis in die Endstellung gemäß F i g. 2. Dadurch wird die Achse 16 in Längsrichtung verschoben. Das Lagerstück 23 gleitet im Gehäuse 24 bis zur Anlage des Bundes 27 am Anschlag 28. Der Bobinenträger 11 befindet sich nunmehr an leicht zugängiger Stelle.

Die Achse 16 ist im vorliegenden Falle unverdrehbar. Im Bereich des Lagerstücks 23 ist ein Längsschlitz 36 in dieser gebildet. Eine mit dem Gehäuse 24 verbundene Nase 37 tritt in den Längsschlitz 36 ein und gewährt eine Drehsicherung. Der Druckmittelzylinder 30 ist ebenfalls unverdrehbar gelagert durch die seitlich aus dem Gehäuse 24 herausgeführten Anschlußstükke 32 und 33.

## Patentansprüche

1. Bobinenhalterung für eine Verpackungsmaschine, insbesondere für eine Zigaretten-Packmaschine, mit einer axial verschiebbaren Achse (16) zur Aufnahme wenigstens eines drehbaren Bobinenträgers (11) fÜr bahnförmiges Verpakkungsmaterial, dadurch gekennzeichnet, daß sich der auf der Achse (16) angeordnete Bobinenträger (11) bzw. eine Bobine (12) in Arbeitsstellung oberhalb der Verpackungsmaschine befindet und in eine Bereitschaftsstellung (insbesondere zum Wechseln der Bobine) in einen Bereich seitlich halb bzw. neben der Verpackungsmaschine bewegbar ist und umgekehrt.

2. Bobinenhalterung nach Anspruch 1, dadurch gekennzeichnet, daß die Achse (16) verlängert und mit einem Lagerstück (23) in einer Führung (Führungsabschnitt 25) verschiebbar gelagert ist.

3. Bobinenhalterung nach einem der Ansprüche 1 oder 2, dadurch gekennzeichnet, daß die Achse (16) durch ein Druckmittel, inbesondere durch Druckluft, verschiebbar ist.

4. Bobinenhalterung nach Anspruch 3 sowie einem der weiteren Ansprüche, dadurch gekennzeichnet, daß eine Kolbenstange (34) eines Druckmittelzylinders (30) mit der Achse (16) bzw. dem Lagerstück (23) verbunden ist.

5. Bobinenhalterung nach Anspruch 2 sowie einem der weiteren Ansprüche, dadurch gekennzeichnet, daß das Lagerstück (23) der Achse (16) hohl ausgebildet und über einen ortsfesten, achsparallelen oder koaxialen Druckmittelzylinder (30) fahrbar ist.

6. Bobinenhalterung nach Anspruch 5, dadurch gekennzeichnet, daß der Druckmittelzylinder (30), das (hohle) Lagerstück (23) und ein äußeres Gehäuse (24 achsparallel, insbesondere koaxial ineinander gelagert sind.

## Claims

1. Reel mounting for a packing maschine, particularly a cigarette packing maschine, with an axially displaceable shaft (16) for receiving at least one rotary rrel support (11) for sheet-like packing material, characterized in that the reel support (11) arranged on shaft (16) or a reel (12) is located above the packing machine in the working position and can be moved into a readiness position (particularly for changing the reel) in an area laterally above or alongside the packing machine and vice-versa.

2. Reel mounting according to claim 1, characterized in that the shaft (16) is extended ane is displaceably mounted with a bearing piece (23) in a guide (guide portion 25).

3. Reel mounting according to one of the claims 1 or 2, characterized in that the shaft (16) is displaceable by a pressure medium, particularly compressed air.

4. Reel mounting according to claim 3 and one of the other claims, characterized in that a piston rod (34) of a pressure medium cylinder (30) is connected to shaft (16) or bearing piece (23).

5. Reel mounting according to claim 2 and one of the other claims, characterized in that the bearing piece (23) of shaft (16) is hollow and is movable via a fixed, axially parallel or coaxial pressure medium cylinder (30).

6. Reel mounting accordi g to claim 5, characterized in that the pressure medium cylinder (30), the (hollow) ing piece (23) and an external casing (24) are mounted in one another in an axially parallel and particularly coaxial manner.

## Revendications

1. Support de bobines pour machine à empaqueter, notamment pour machine à empaqueter les cigarettes, comportant un axe (16) déplaçable axialement pour recevoir au moins un porte-bobine (11) rotatif pour pruduit d'emballage en forme de bande, caractérisé par le fait que le porte-bobine (11), ou une bobine (12), disposé sur l'axe (16), se trouve, en position de travail, au-dessus de la machine à empaqueter et peut être amené en position de disponibilité (notamment pour changer de bobine), dans une zone située sur le côté au-dessus ou à côté de la machine à empaqueter, et en être écarté.

2. Support de bobine selon la revendication 1, caractérisé par le fait que l'axe (16) est prolongé et monté de façon à pouvoir être déplacé par un élément porteur (23) dans un guidage (portion de guidage 25).

3. Support de bobine selon l'une des revendications 1 ou 2, caracterisé par le fait que l'axe (16) peut être déplacé à l'aide d'un fluide sous pression, notamment de l'air comprimé.

4. Support de bobine selon la revendication 3 ainso que l'une des autres revendications, caractérisé par le fait qu'une tige de piston (34) d'un vérin à commande par fluide sous pression (30) est relié à l'axe (16), donc à l'élément porteur (23).

5. Support de bobine selon la revendication 2 ainsi que l'une des autres revendications, caractérisé par le fait que l'élément porteur (23) de l'axe (16) est creux et peut être déplacé à l'aide d'un vérin à commande par fluide sous pression (30) fixe, parallèle à l'axe ou coaxial.

6. Support de bobine selon la revendication 5, caractérisé par le fait que le vérin à commande par fluide sous pression (30), l'élément porteur creux (23) et un carter extérieur (24) sont montés l'un dans l'autre, avec leurs axes parallèles, plus spécialement coaxiaux.
